# EUROPÄISCHE PATENTANMELDUNG

(11) **EP 1 967 236 A1**
(43) Veröffentlichungstag der Anmeldung: **10.09.2008**
(21) Anmeldenummer: 08003635.3
(22) Anmeldetag: 28.02.2008
(51) Int. Cl.: A63B 69/00, A63B 69/34

(54) **Tretvorrichtung**

(30) Priorität: 08.03.2007 DE 202007003603 U; 18.06.2007 DE 202007008653 U
(71) Anmelder: Schebler, Julia, 45356 Essen (DE); Schebler, Jürgen, 45356 Essen (DE)
(72) Erfinder: Schebler, Jürgen, 45356 Essen (DE)
(74) Vertreter: Gesthuysen, von Rohr & Eggert

(57) **Zusammenfassung**

Es wird eine Tretvorrichtung zur Durchführung von Fußtritten vorgeschlagen. Die Tretvorrichtung weist einen Tretkörper zum Empfangen der Fußtritte und eine Haltevorrichtung zum vorzugsweise elastisch nachgiebigen Halten des Tretkörpers auf. Der Tretkörper ist in Form eines Gesäßes ausgestaltet. Die Tretvorrichtung oder der Tretkörper ist aufblasbar. Die Tretvorrichtung weist eine Signal- oder Anzeigeeinrichtung zur Ausgabe eines optischen, akustischen und/oder vibratorischen Signals auf.

## Beschreibung

Die Erfindung betrifft eine Tretvorrichtung, zur Durchführung von Fußtritten, mit einem Tretkörper zum Empfangen der Fußtritte und einer Haltevorrichtung zum Halten des Tretkörpers.

Derartige Tretvorrichtungen sind aus der Praxis gut bekannt, nämlich in Form von Boxsäcken, die z. B. von Kickboxern zum Training verwendet werden. Dabei werden die Boxsäcke nicht nur zum Trainieren von Boxschlägen verwendet, sondern auch zum Trainieren von Fußtritten. Dazu ist im allgemeinen ein Boxsack vorgesehen, dessen Ummantelung z. B. aus Leder besteht und der mit Sand oder ähnlichem gefüllt ist. Der Boxsack wird an der Decke aufgehängt, so daß er durch Boxschläge oder Fußtritte zu Pendelbewegungen angeregt wird.

Ein derartiger Boxsack ist jedoch nur zur Installation in einem Sportstudio oder ähnlichem geeignet. In anderen Räumlichkeiten würde ein derartiger Boxsack im allgemeinen als störend empfunden werden.

Vor diesem Hintergrund ist es die Aufgabe der Erfindung, eine derartige Tretvorrichtung anzugeben, die nicht nur als einfaches Sportgerät ausgestaltet ist, sondern zusätzliche Eigenschaften aufweist, die das Interesse potentieller Benutzer wecken.

Die obige Aufgabe wird durch Anspruch 1 gelöst. Vorteilhafte Weiterbildungen sind Gegenstand der Unteransprüche.

Vorzugsweise ist der Tretkörper in Form eines Gesäßes ausgestaltet. So wird eine derartige Tretvorrichtung vorgesehen, die - im Sinne eines Fun- bzw. Scherzartikels - bei einem potentiellen Benutzer die Assoziation "Jemanden in den Hintern treten" bewirkt. Dies macht die Tretvorrichtung besonders interessant und kann darüber hinaus wegen vorgenannter Assoziation auch zum Wut- und Frustabbau bei der Benutzung wirken.

Grundsätzlich kann die Form eines Gesäßes nur angedeutet sein, und der Tretkörper kann grundsätzlich auch in unterschiedlichen Größen ausgestaltet sein.

Gemäß einer bevorzugten Weiterbildung der Erfindung ist jedoch vorgesehen, daß der Tretkörper in Größe und Form einem menschlichen Gesäß nachempfunden ist.

Dabei ist es grundsätzlich ausreichend, daß der Tretkörper im wesentlichen ein Gesäß darstellt, ohne daß zusätzliche Einrichtungen vorgesehen sind. Gemäß einer bevorzugten Weiterbildung der Erfindung weist der Tretkörper jedoch wenigstens eine Zusatzeinrichtung auf

Diese Zusatzeinrichtung kann grundsätzlich fest mit dem Tretkörper verbunden sein, Gemäß einer bevorzugten Weiterbildung der Erfindung ist jedoch die Zusatzeinrichtung von dem Tretkörper abnehmbar. Auf diese Weise kann ein modularer Aufbau der Tretvorrichtung erreicht werden, so daß der Vertrieb der Tretvorrichtung getrennt in Form eines Basis-Sets und Zusatz-Sets erfolgen kann. Auf diese Weise kann die Tretvorrichtung individuell an die jeweiligen Bedürfnisse des Benutzers angepaßt werden.

Zur lösbaren Befestigung der Zusatzeinrichtung an dem Tretkörper existieren verschiedene Möglichkeiten, Gemäß einer bevorzugten Weiterbildung der Erfindung ist z. B. vorgesehen, daß die Zusatzeinrichtung an dem Tretkörper mittels eines Klettbands, eines Reißverschlusses oder mit Hilfe eines Druckkopfes angebracht ist.

Die Zusatzeinrichtung kann je nach beabsichtigter Wirkung gänzlich unterschiedlich ausgestaltet sein. Gemäß einer bevorzugten Weiterbildung der Erfindung ist jedoch vorgesehen, daß die Zusatzeinrichtung einem, vorzugsweise menschlichen, Ohr nachempfunden ist. Gemäß einer bevorzugten Weiterbildung der Erfindung ist dabei ferner vorgesehen, daß das Ohr im Verhältnis zu dem als Gesäß ausgestalteten Tretkörper - verglichen mit den echten Größenverhältnissen beim menschlichen Körper - zu groß ausgebildet ist. Gemäß einer bevorzugten Weiterbildung der Erfindung ist dabei insbesondere vorgesehen, daß als Zusatzeinrichtung zwei Ohren vorgesehen sind, die vorzugsweise jeweils auf einer von zwei einander gegenüberliegenden Seiten des Tretkörpers angeordnet sind.

Als Zusatzeinrichtung kann gemäß einer alternativen oder zusätzlichen bevorzugten Weiterbildung der Erfindung eine Fotobefestigungseinrichtung vorgesehen sein, Diese dient zur vorzugsweise lösbaren Befestigung eines Fotos oder Bildes. Auf diese Weise ist die in Rede stehende Tretvorrichtung insbesondere für den schon weiter oben angesprochenen Wut- und Frustabbau geeignet, da für den Benutzer mit dem Tretkörper gedanklich das Gesäß einer bestimmten Person verbunden werden kann.

Alternativ oder zusätzlich kann die Tretvorrichtung oder der Tretkörper aufblasbar ausgebildet sein. Dies gestattet eine platzsparende Lagerung und/oder einen einfachen Transport.

Insbesondere ist der Tretkörper relativ weich und/oder stoßabsorbierend ausgebildet. Jedoch kann der Tretkörper auch relativ schwer und/oder relativ hart ausgebildet sein. Insbesondere ist der Tretkörper bedarfsweise dann auch befüllbar, beispielsweise mit Wasser, Sand oder dergleichen.

Alternativ oder zusätzlich kann die Tretvorrichtung auch eine Signal- oder Anzeigeeinrichtung zur Ausgabe eines optischen, akustischen und/oder vibratorischen oder sonstigen, beispielsweise funk- oder elektrischen Signals aufweisen. Die Signalausgabe erfolgt insbesondere bei Annäherung, periodisch, durch einen Zufallgenerator erzeugt, bei Erfassung eines Geräuschs oder bestimmten Lauts und/oder nach Berühren oder Treten der Tretvorrichtung bzw. des Tretkörpers oder einer Zusatzvorrichtung.

Gemäß einer besonders bevorzugten Weiterbildung weist die Tretvorrichtung eine Akustikeinrichtung auf. Eine derartige Akustikeinrichtung kann z. B. auf eine Annäherung an die Tretvorrichtung oder/und auf ein Treten des Tretkörpers jeweils ein bestimmtes Akustiksignal abgeben. Dazu weist die Akustikeinrichtung vorzugsweise einen Näherungssensor, einen Bewegungsmelder oder ein Mikrofon auf, um zu erfassen, daß sich in ihrer Umgebung ein potentieller Benutzer befindet.

Ferner kann eine Einrichtung vorgesehen sein, die erfaßt, daß der Tretkörper einen Fußtritt empfangen hat. Gemäß einer bevorzugten Weiterbildung der Erfindung ist dabei vorgesehen, daß das Akustiksignal wenigstens einen menschlichen Laut oder/und ein gesprochenes Wort aufweist.

So kann vorzugsweise vorgesehen sein, daß bei Annäherung eines potentiellen Benutzers an die Tretvorrichtung über deren Akustikeinrichtung der Satz: "Kick me!" zu hören ist. Ferner kann nach einem Fußtritt in den Tretkörper über die Akustikeinrichtung als menschlicher Laut "Aua" ertönen.

Aufgabe der Haltevorrichtung ist es, den Tretkörper zu halten. Als Haltevorrichtung kann insofern, wie bei dem oben beschriebenen Boxsack gemäß dem Stand der Technik, ein Seil vorgesehen sein, mit dem der Tretkörper an der Decke aufgehängt ist. Gemäß einer bevorzugten Weiterbildung der Erfindung ist jedoch vorgesehen, daß die Haltevorrichtung unterhalb des Tretkörpers angeordnet ist. Insbesondere ist dabei gemäß einer bevorzugten Weiterbildung der Erfindung vorgesehen, daß die Haltevorrichtung eine hinreichende Masse aufweist, um die Tretvorrichtung beim Empfangen von Fußtritten im wesentlichen auf der Stelle zu halten. Dazu kann die Haltevorrichtung zumindest teilweise vorzugsweise mit Sand oder/und Wasser gefüllt oder befüllbar und/oder selbststehend ausgebildet sein.

Gemäß einer zusätzlichen oder alternativen Weiterbildung der Erfindung ist eine derartige Haltevorrichtung vorgesehen, die ein Fixiermittel aufweist, mit dem eine Fixierung auf dem Boden möglich ist. Eine derartige Fixierung erfolgt vorzugsweise lösbar. Als Fixiermittel können z. B. Schrauben vorgesehen sein, die mit entsprechenden im Boden vorgesehen Gewinden zusammenwirken. Eine derartige Konstruktion erfordert jedoch einen erheblichen Installationsaufwand, so daß gemäß einer bevorzugten Weiterbildung der Erfindung als Fixiermittel ein Saugfuß vorgesehen ist. Mit einem derartigen Saugfuß kann eine sehr feste Fixierung der Haltevorrichtung auf einem ausreichend glatten Boden, wie einem Stein- oder Fliesenboden erfolgen. Die Befestigung auf Parkettböden ist mit einem derartigen Saugfuß ebenfalls gut möglich.

Nachfolgend wird die Erfindung unter Bezugnahme auf die Zeichnung anhand eines bevorzugten Ausführungsbeispiels im einzelnen erläutert, In der Zeichnung zeigt die einzige Figur
schematisch eine Tretvorrichtung gemäß einem bevorzugten Ausftlhrungsbeispiel der Erfindung.

Die aus der einzigen Figur schematisch ersichtliche Tretvorrichtung ist zur Durchführung von Fußtritten durch einen Benutzer vorgesehen. Dazu weist die in der Figur dargestellte Tretvorrichtung einen Tretkörper 1 auf, der in Größe und Form einem menschlichen Gesäß nachempfunden ist.

Der Tretkörper 1 ist vorzugsweise aufblasbar. Alternativ oder zusätzlich kann er auch mit einem sonstigen Material, wie Sand, Wasser, einem granulat- oder kugelförmigen Material oder sonstigen Material befüllt oder befüllbar sein.

Der Tretkörper 1 befindet sich vorzugsweise in einer mit dem Fuß gut zu erreichenden, vorzugsweise einstellbaren Höhe von beispielsweise ca. 50 cm über dem Boden.

Zum Halten des Tretkörpers 1 ist vorzugsweise eine Haltevorrichtung 2 vorgesehen, die einen Haltefuß 3 und ein Verbindungselement 4 aufweist, Mit dem Verbindungselement 4 ist der Tretkörper 1 an dem Haltefuß 3 gegebenenfalls lösbar befestigt. Dabei kann das Verbindungselement 4 starr oder federnd ausgebildet sein. Ist das Verbindungselement 4 starr ausgebildet, so sind vorzugsweise zwischen dem Haltefuß 3 und dem Verbindungselement 4 oder/und zwischen dem Verbindungselement 4 und dem Tretkörper 1 Federgelenke oder mindestens ein, vorzugsweise mehrere elastisch nachgebende Bereiche vorgesehen, die eine Bewegung des Tretkörpers 1 beim Empfangen eines Fußtritts zulassen.

Der Haltefuß 3 kann ein Behältnis aufweisen, das mit einem schweren Medium, wie Sand oder Wasser, befüllbar ist. Vorliegend ist zur Fixierung des Haltefußes 3 am Boden ein Saugfuß 5 vorgesehen, mit dem die Tretvorrichtung gemäß dem vorliegend beschriebenen bevorzugten Ausführungsbeispiel der Erfindung fest auf dem Boden fixiert werden kann, so daß die Tretvorrichtung beim Empfangen von Fußtritten auf der Stelle gehalten wird.

Die Tretvorrichtung bzw, der Haltefuß 3 weist vorzugsweise eine Akustikeinrichtung 6 und/oder sonstige Signal- oder Anzeigeeinrichtung auf. Diese wirkt vorzugsweise zum einen mit einem nicht weiter dargestellten Sensor, wie einem Näherungssensor, einem Mikrofon oder einem Bewegungsmelder, zusammen, der erfaßt, ob sich ein potentieller Benutzer der Tretvorrichtung in der Nähe befindet. Wird ein potentieller Benutzer erfaßt, so gibt die Akustikeinrichtung 6 die Aufforderung: "Kick me!" oder dergleichen aus. Darüber hinaus ist vorzugsweise vorgesehen, daß ein ebenfalls nicht weiter dargestellter Sensor erfaßt, daß der Tretkörper 1 einen Fußtritt empfangen hat. Dann wird von der Akustikeinrichtung 6 "Aua", "noch einmal" oder dergleichen ausgegeben. Optional kann dabei vorgesehen sein, daß die Lautstärke des von der Akustikeinrichtung 6 nach einem Tritt ausgegebenen Akustiksignals von der Stärke des Tritts abhängig ist. Insbesondere kann nämlich vorgesehen sein, daß bei einem stärkeren Tritt ein lauteres "Aua" ausgegeben wird Auch hinsichtlich der Aufforderung "Kick me!" an einen in der Nähe der Tretvorrichtung befindlichen potentiellen Benutzer kann z. B. vorgesehen sein, daß diese Aufforderung wiederholt wird, falls der potentielle Benutzer ihr nicht nachkommt, wobei die Lautstärke der Aufforderung bei jeder Wiederholung ansteigt.

Eine besondere Ausgestaltung als Fun- und Scherzartikel erhält die vorliegend beschriebene Tretvorrichtung gemäß dem bevorzugten Ausführungsbeispiel der Erfindung dadurch, daß seitlich an einander gegenüberliegenden Seiten des Tretkörpers 1, nämlich in der Figur auf der linken bzw. rechten Seite des Tretkörpers 1 jeweils eine Zusatzeinrichtung 7 in Form eines überdimensionierten menschlichen Ohres vorgesehen ist. Die Befestigung der Ohren erfolgt vorliegend mit Klettband bzw. mittels eines Reißverschlusses, so daß sie einfach anbringbar sind und wieder abgenommen werden können.

Schließlich kann zusätzlich eine Fotobefestigungseinrichtung 8 vorgesehen sein, an der ein Foto 9 einer Person befestigt werden kann, der "in den Hintern getreten werden" soll.

Wie zuvor schon mehrfach angesprochen, kann die Tretvorrichtung gemäß dem vorliegend beschriebenen bevorzugten Ausführungsbeispiel der Erfindung besonders gut zum Wut- und Frustabbau, aber auch für Trainingszwecke genutzt werden.

## Patentansprüche

1. Tretvorrichtung, zur Durchführung von Fußtritten, mit einem Tretkörper (1) zum Empfangen der Fußtritte und insbesondere einer Haltevorrichtung (2) zum vorzugsweise elastisch nachgiebigen Halten des Tretkörpers (1),
**dadurch gekennzeichnet,**
**daß** der Tretkörper (1) in Form eines Gesäßes ausgestaltet ist,
**daß** die Tretvorrichtung oder der Tretkörper (1) aufblasbar ist, und/oder
**daß** die Tretvorrichtung eine Signal- oder Anzeigeeinrichtung zur Ausgabe eines optischen, akustischen und/oder vibratorischen Signals aufweist.

2. Tretvorrichtung nach Anspruch 1, **dadurch gekennzeichnet, daß** der Tretkörper (1) in Größe und Form einem menschlichen Gesäß nachempfunden ist.

3. Tretvorrichtung nach Anspruch 1 oder 2, **dadurch gekennzeichnet, daß** der Tretkörper (1) eine Zusatzeinrichtung (7) aufweist, insbesondere wobei die Zu= satzeinrichtung (7) von dem Tretkörper (1) abnehmbar ist.

4. Tretvorrichtung nach Anspruch 3, **dadurch gekennzeichnet, daß** die Zusatzeinrichtung (7) an dem Tretkörper (1) mittels eines Klettbands, eines Reißverschlusses oder mit Hilfe eines Druckknopfes angebracht oder anbringbar ist.

5. Tretvorrichtung nach Anspruch 3 oder 4, **dadurch gekennzeichnet, daß** die Zusatzeinrichtung (7) einem, vorzugsweise menschlichen, Ohr nachempfunden ist, insbesondere wobei das Ohr im Verhältnis zu dem als Gesäß ausgestalteten Tretkörper (1) - verglichen mit den echten Größenverhältnissen beim menschlichen Körper - zu groß ausgebildet ist.

6. Tretvorrichtung nach Anspruch 5, **dadurch gekennzeichnet, daß** als Zusatzeinrichturig (7) zwei Ohren vorgesehen sind, insbesondere wobei die Ohren jeweils auf einer von zwei einander gegenüberliegenden Seiten des Tretkörpers (1) vorgesehen sind.

7. Tretvorrichtung nach einem der voranstehenden Ansprüche, **dadurch gekennzeichnet, daß** eine Fotobefestigungseinrichtung (8) zur, vorzugsweise lösbaren, Befestigung eines Fotos (9) oder Bildes vorgesehen ist.

8. Tretvorrichtung nach einem der voranstehenden Ansprüche, **dadurch gekennzeichnet, daß** eine Akustikeinrichtung (6) vorgesehen ist, die auf eine Annäherung an die Tretvorrichtung oder/und auf ein Treten des Tretkörpers (1) jeweils ein vorbestimmtes oder auswählbares oder eingebbares, insbesondere auf sprechbares Akustiksignal ausgibt.

9. Tretvorrichtung nach Anspruch 8, **dadurch gekennzeichnet, daß** das Akustiksignal wenigstens einen menschlichen Laut oder/und ein gesprochenes Wort aufweist oder nachahmt.

10. Tretvorrichtung nach einem der voranstehenden Ansprüche, **dadurch gekennzeichnet, daß** die Haltevorrichtung (2) eine hinreichend große Masse aufweist, um die Tretvorrichtung beim Empfangen von Fußtritten auf der Stelle zu halten.

11. Tretvorrichtung nach einem der voranstehenden Ansprüche, **dadurch gekennzeichnet, daß** die Haltevorrichtung (2) einen Haltefuß (3) aufweist, der wenigstens teilweise mit Sand oder/und Wasser gefüllt ist.

12. Tretvorrichtung nach einem der voranstehenden Ansprüche, **dadurch gekennzeichnet, daß** die Haltevorrichtung (2) ein Fixiermittel, insbesondere einen Saugfuß (5) aufweist, mit dem sie insbesondere lösbar auf dem Boden befestigbar ist.
